# EUROPÄISCHE PATENTSCHRIFT

(11) **EP 2 165 069 B1**
(45) Veröffentlichungstag und Bekanntmachung des Hinweises auf die Patenterteilung: **20.04.2011**
(21) Anmeldenummer: 08760982.2
(22) Anmeldetag: 13.06.2008
(51) Int. Cl.: F02M 47/02, F02M 59/46, F02M 63/00

(54) **STEUERVENTIL, INSBESONDERE FÜR EINEN KRAFTSTOFFINJEKTOR EINER BRENNKRAFTMASCHINE**
CONTROL VALVE, PARTICULARLY FOR A FUEL INJECTOR OF AN INTERNAL COMBUSTION ENGINE
SOUPAPE PILOTE, EN PARTICULIER POUR INJECTEUR DE CARBURANT D'UN MOTEUR À COMBUSTION INTERNE

(30) Priorität: 11.07.2007 DE 102007032219
(43) Veröffentlichungstag der Anmeldung: 24.03.2010
(73) Patentinhaber: Robert Bosch GmbH, 70442 Stuttgart (DE)
(72) Erfinder: RAPP, Holger, 71254 Ditzingen (DE)
(86) Internationale Anmeldenummer: PCT/EP2008/057450
(87) Internationale Veröffentlichungsnummer: WO 2009/007195

(56) Entgegenhaltungen:
- WO-A-03/064848
- WO-A-2004/104403
- GB-A- 533 709

## Beschreibung

Die Erfindung geht aus von einem Steuerventil, insbesondere für einen Kraftstoffinjektor einer Brennkraftmaschine gemäß dem Oberbegriff des Anspruchs 1 wie z.B. in Dokument WO 2004/104403 gezeigt.

### Stand der Technik

Steuerventile für Kraftstoffinjektoren, die als Servo-Ventile zum indirekten Ansteuern einer Düsennadel eines Kraftstoffinjektors verwendet werden, sind bekannt, beispielsweise aus DE 103 22 672 A1. Diese Servo-Ventile umfassen einen Piezo-Aktor, der über ein Kopplermodul auf ein Ventilglied einwirkt, das in Schließstellung einen Fluidstrom von einem Ventilraum zu einem Rücklaufkanal sperrt und durch Öffnen eines Ventilsitzes den Fluidstrom aus einem rückwärtigen Steuerraum der Düsennadel mit dem Rücklaufkanal verbindet. Der zwischen Piezo-Aktor und Ventilglied geschaltete Koppler umfasst einen in einem Kopplergehäuse geführten Kopplerkolben und einen Ventilkolben, zwischen denen sich ein Kopplerspalt mit einem Hydraulikpolster als hydraulischer Koppler befindet. Am Piezo-Aktor ist ein Aktorkopf mit einer kugelförmigen Auflagegeometrie ausgeführt, die in eine bogenförmige, konkave Vertiefung an einem Einstellstück eintaucht. Um die Wiederbefüllung des Kopplerspaltes in den Einspritzpausen sicherzustellen, muss der Ventilkolben durch eine Ventilkolbenfeder mit einer Vorspannung von ca. 18 N vorgespannt sein. Die Ventilkolbenfeder drückt dabei den Ventilkolben gegen ein Ventilelement eines Ventilglieds. Dazu ist auf den Ventilkolben eine Hülse aufgepresst, an der sich die Ventilkolbenfeder ventilkolbenseitig stützt. Das Gegenlager für die Ventilkolbenfeder bildet eine Ringfläche am Kopplergehäuse.

Aufgabe der vorliegenden Erfindung ist es, das Steuerventil einfacher und kostengünstiger auszuführen.

### Vorteile der Erfindung

Die Aufgabe der Erfindung wird mit den kennzeichnenden Merkmalen des Anspruchs 1 gelöst. Dadurch entfällt die auf den Ventilkolben aufgepresste Hülse zur Abstützung der Ventilkolbenfeder.

Vorteilhafte Weiterbildungen der Erfindung sind durch die Maßnahmen der Unteransprüche möglich.

Besonders zweckmäßig ist die Verwendung einer konisch gewickelten Ventilkolbenfeder, die sich in einem umlaufenden Einstich am Ventilkolben abstützt. Dabei rastet die konisch gewickelte Ventilkolbenfeder mit dem kleinen Wickeldurchmesser im Einstich ein, so dass der Einstich die ventilkolbenseitige Auflage für die Ventilkolbenfeder ausbildet. Besonders vorteilhaft ist es weiterhin, der Einkerbung ventilelementseitig eine Einführschräge vorzuschalten, so dass die Ventilkolbenfeder bei der Montage mit dem großen Wickeldurchmesser der konisch gewickelten Ventilkolbenfeder voran über die Einführschräge geschoben wird und der kleine Wickeldurchmesser der konisch gewickelten Ventilkolbenfeder vorgespannt über die Einführschäge gleitet und in die Einkerbung bzw. den Einstich einrastet. Um ein sicheres Einrasten zu gewährleisten, weist der Einstich eine ringförmige Auflagefläche auf, die in radialer Richtung leicht geneigt in Richtung der Mittelachse des Ventilkolbens verläuft.

### Ausführungsbeispiel

Ein Ausführungsbeispiel der Erfindung ist in der Zeichnung dargestellt und in der nachfolgenden Beschreibung näher erläutert.

Es zeigen:
- Figur 1: eine Schnittdarstellung durch einen Kraftstoffinjektor mit einem Kopplermodul nach dem Stand der Technik gemäß DE 103 22 672 A1,
- Figur 2: eine Schnittdarstellung durch den Kraftstoffinjektor mit einem er- findungsgemäßen Kopplermodul und
- Figur 3: eine vergrößerter Ausschnitt X des erfindungsgemäßen Kopp- lermoduls in Figur 2.

Der in der Figur 1 und 2 dargestellte Kraftstoffinjektor weist einen Injektorkörper 10, einen Düsenkörper 11, eine Ventilplatte 12 und eine Drosselplatte 13 auf, die mittels einer Düsenspannmutter 15 hydraulisch dicht verspannt sind. Im Injektorkörper 11 ist ein Aufnahmeraum 16 und eine Hochdruckbohrung 17 ausgebildet. Im Aufnahmeraum 16 ist ein Piezo-Aktor 25 mit einem Aktorfuß 26 und ein Kopplermodul 30 angeordnet.

Im Düsenkörper 11 ist ein Düsennadeldruckraum 18 ausgebildet, in dem eine Düsennadel 19 axial beweglich geführt ist. Die Düsennadel 19 ist am rückwärtigen Ende einem Steuerraum 20 ausgesetzt, der radial von einer Steuerraumhülse 21 umgeben ist, die den Steuerraum 20 vom Düsennadeldruckraum 18 hydraulisch trennt. In den Düsennadeldruckraum 18 führt eine durch die Drosselplatte 15 geführte Hochdruckbohrung 22 und eine durch die Ventilplatte 13 geführte weitere Hochdruckbohrung 23, die mit der Hochdruckbohrung 17 hydraulisch in Verbindung stehen. Über diese hydraulischen Verbindungen gelangt der im Common-Rail gespeicherte Kraftstoff mit dem dort herrschenden Systemdruck in den Düsennadeldruckraum 18, dem die Düsennadel 19 mit einer nicht dargestellten Druckschulter ausgesetzt ist.

Das Kopplermodul 30 umfasst gemäß Figur 1 und 2 ein Kopplergehäuse 31, eine Federhülse 32, einen Kopplerkolben 33, einen Ventilkolben 34, eine Ventilkolbenfeder 35 und eine Ausgleichsscheibe 36. Das Kopplergehäuse 31 liegt mit einem Bund 37 auf der Ventilplatte 12 auf. Am Bund 37 greift außerdem die Federhülse 32 an, auf der die Ausgleichsscheibe 36 aufliegt. Auf der Ausgleichsscheibe 36 stützt sich der Kopplerkolben 33 mit einem Kopplerkolbenbund 38 ab. Der Kopplerkolben 33 und der Ventilkolben 34 sind in am Kopplergehäuse 31 ausgebildeten Führungen jeweils geführt. Die in das Kopplergehäuse 31 weisenden Stirnflächen des Kopplerkolbens 33 und des Ventilkolbens 34 sind beabstandet zueinander angeordnet, so dass sich zwischen den Stirnflächen ein Kopplerspalt 39 ausbildet, der über in den Führungen des Kopplerkolbens 31 und des Ventilkolbens 34 vorhandenen Leckspalte mit dem hydraulischen Medium gefüllt ist. Dadurch wirkt das Kopplermodul 30 mit dem Kopplerspalt 39 als hydraulischer Koppler zum Ausgleich von Längendehnungen des Piezo-Aktors 25. Das Kopplergehäuse 31 weist an der ventilgliedseitigen Ende einen Befüllungsraum 47 in den der Ventilkolben 34 hineinragt und in dem die Ventilkolbenfeder 35 angeordnet ist.

Zwischen Kopplerkolben 33 und Aktorkopf 26 ist ein Einstellstück 28 angeordnet, auf dem der Aktorkopf 26 mit einer kugelförmigen Auflage 29 aufliegt.

Bei der Ausführungsform des Standes der Technik gemäß Figur 1 ist an dem in den Befüllungsraum 47 hineinragenden ventilgliedseitigen Endabschnitt des Ventilkolbens 34 eine Hülse 48 aufgepresst, an der sich die Ventilkolbenfeder 35 ventilkolbenseitig stützt. Das Gegenlager für die Ventilkolbenfeder 35 bildet eine Ringfläche 49 am Kopplergehäuse 31.

In der Ventilplatte 12 ist gemäß Figur 1 und 2 ein Ventilglied 40 mit einem Ventilelement 41 angeordnet. Das Ventilelement 41 ist in einer Ventilkammer 42 gelagert und wird mittels einer Ventilfeder 43 gegen einen Ventilsitz 44 gehalten. Auf das Ventilelement 41 wirkt ein am Ventilkolben 34 ausgebildeter Ventilstempel 45 ein, mit dem das Ventilelement 41 vom Ventilsitz 44 abgedrückt werden kann. Der Ventilkolben 34 ist mittels der Ventilkolbenfeder 35 in Richtung auf das Ventilelement 41 vorgespannt.

Bei dem in Figur 2 und 3 dargestellten erfindungsgemäßen Kopplermodul 40 weist der Ventilkolben 34 an einem ventilgliedseitigen Endabschnitt eine Einkerbung 50 auf. Dei Einkerbung 50 bildet am Ventilkolben 34 eine Auflage für die Ventilkolbenfeder 35 aus. Gemäß Figur 2 ist die Auflage durch einen umlaufenden Einstich 51 mit einer konischen Fläche 52 und einer Auflagefläche 53 ausgeführt. Die Ventilkolbenfeder 35 ist bei der erfindungsgemäßen Ausführungsform gemäß Figur 2 und 3 als eine konisch gewickelte Ventilkolbenfeder 54 mit einem kleinen Wickeldurchmesser d1 und einem großen Wickeldurchmesser d2 ausgeführt. Der Einkerbung 50 bzw. dem Einstich 51 ist ventilelementseitig am Ventilkolben 34 ein weiterer konischer Abschnitt 55 vorgelagert. Der vorgelagerte konischer Abschnitt 55 dient als Einführschräge für die konisch gewickelte Ventilkolbenfeder 54 bei der Montage des Kopplermoduls 40, wie später noch näher beschrieben wird. Die Auflagefläche 53 bildet eine Ringfläche, die in einfachster Ausführung eben und orthogonal zur Mittelachse des Ventilkolbens 34 verläuft. In vorteilhafter Weise kann die ringförmige Auflagefläche 53 aber auch leicht konisch ausgeführt sein, und zwar derart, dass die Auflagefläche 53 in Richtung der Mittelachse des Ventilkolbens 34 zum ventilseitigen Ende des Ventilkobens 34 hin leicht gekippt ist bzw. zum aktorseitigen Ende des Ventilkolbens 34 hin geöffnet ist. Dadurch rastet die konisch gewickelte Ventilkolbenfeder 54 besser im in der Einkerbung 50 bzw. im Einstich 51 ein. Vorteilhaft ist weiterhin, wenn die Symmetrieachse des Kegels parallel zur Mittellinie des Ventilkolbens 34 verläuft, wobei der Kegelwinkel vorzugsweise einen Winkel kleiner als 180° und größer als 60° aufweist.

Bei der Montage des Kopplermoduls 30 wird die konisch gewickelte Ventilkolbenfeder 54 mit dem großen Wickeldurchmesser d2 voran über den weiteren konischen Abschnitt 55 geschoben, so dass der kleine Wickeldurchmesser d1 der konisch gewickelten Ventilkolbenfeder 54 sich am weiteren konischen Abschnitt 55 geringfügig aufweitet und beim Überschreiten des weiteren konischen Abschnitts 55 durch die beim Aufschieben entstehenden Vorspannung in die Einkerbung 50 bzw. den Einstich 51 einrastet. Dadurch liegt die konisch gewickelte Ventilfeder 54 mit dem kleinen Wickeldurchmesser d1 auf der Auflage 52 der Einkerbung 50 auf. Die Auflage 52 bildet somit das ventilkolbenseitige Wiederlager für die Ventilkolbenfeder 54. Das Gegenlager für den großen Wickeldurchmesser d2 die Ventilkolbenfeder 54 bildet, wie beim Stand der Technik gemäß Figur 1 die am Kopplergehäuse 31 ausgebildete Ringfläche 49.

Die Funktionsweise des Kraftstoffinjektors von Figur 1 und 2 ist folgendermaßen: Beim Betätigen des Piezo-Aktors 25 längt dieser aus. Der dadurch entstehende Druck wird über den Kopplerkolben 33, den Kopplerspalt 39 und den Ventilkolben 34 übertragen, wobei der Ventilkolben 34 mit dem Ventilstempel 45 das Ventilelement 41 vom Ventilsitz 44 wegdrückt. Dadurch wird der Hub des Piezo-Aktors 35 auf das Ventilelement 41 übertragen und es entsteht am Ventilsitz 44 ein entsprechender Ventilsitzspalt, so dass ein geöffneter Zustand des Ventilelements 41 erzeugt wird. In dieser Schaltstellung wird eine zwischen Ventilkammer 42 und Steuerraum 20 vorhandener, nicht dargestellte Ablaufbohrung mit einem ebenfalls nicht gezeigten Ablaufkanal hydraulisch verbunden, wobei der Ablaufkanal in den Aufnahmeraum 16 mündet, der wiederum mit einem Niederdruck/Rücklaufsystem hydraulisch verbunden ist. Dadurch wird der Steuerraum 20 druckentlastet und die in Öffnungsrichtung an der nicht dargestellten Druckschulter der Düsennadel 19 wirkenden Öffnungskräfte übersteigen die im Steuerraum 20 wirkenden Schließkräfte, so dass der Kraftstoff aus dem Düsennadeldruckraum 18 mit Systemdruck des Common-Rails eingespritzt wird.

## Patentansprüche

1. Steuerventil zum Steuern von Flüssigkeiten, insbesondere für einen Kraftstoffinjektor einer Brennkraftmaschine, mit einer Aktoreinheit (25), die über ein Kopplermodul (30) auf ein Ventilelement (41) wirkt, das mit einem Ventilsitz (44) zusammenwirkt und in Schließstellung einen Fluidstrom von einem Ventilraum (42) zu einem Rücklaufkanal sperrt, wobei das Kopplermodul (30) in einem Kopplergehäuse (31) geführt einen Kopplerkolben (33) und einen Ventilkolben (34) aufweist, wobei die Aktoreinheit (25) mit einem Aktorkopf (26) auf den Kopplerkolben (33) und der Ventilkolben (34) mit einem Ventilstempel (45) auf das Ventilelement (41) einwirken, wobei der Ventilkolben (34) mit einer Ventilkolbenfeder (35) gegen das Ventilelement (41) vorgespannt ist, und wobei die Ventilkolbenfeder (35) aktorseitig am Kopplergehäuse (31) und ventilelementseitig am Ventilkolben (34) abgestützt ist, **dadurch gekennzeichnet, dass** der Ventilkolben (34) eine Einkerbung (50) aufweist, die eine ventilkolbenseitige Auflage für die Ventilkolbenfeder (35) ausbildet.

2. Steuerventil nach Anspruch 1, **dadurch gekennzeichnet, dass** die Ventilkolbenfeder (35) als eine konisch gewickelt Ventilkolbenfeder (54) ausgeführt ist und dass die konisch gewickelte Ventilkolbenfeder (54) mit dem kleinen Wickeldurchmesser d1 in der Einkerbung (50) aufliegt.

3. Steuerventil nach Anspruch 2, **dadurch gekennzeichnet, dass** die Einkerbung (50) als ein umlaufender Einstich (51) mit einem konischen Abschnitt (52) und einer ringförmigen Auflagefläche (53) für die konisch gewickelte Ventilkolbenfeder (54) ausgebildet ist.

4. Steuerventil nach Anspruch 2 oder 3, **dadurch gekennzeichnet, dass** der kleine Wickeldurchmesser d1 der konisch gewickelten Ventilkolbenfeder (54) derart dimensioniert ist, dass die konisch gewickelte Ventilkolbenfeder (54) mit dem kleinen Wickeldurchmesser d1 in der Einkerbung (50) bzw. im Einstich (51) einrastet.

5. Steuerventil nach Anspruch 3, **dadurch gekennzeichnet, dass** die ringförmige Auflagefläche (53) eben und orthogonal zur Mittelachse des Ventilkolbens (34) ausgerichtet ist.

6. Steuerventil nach Anspruch 3, **dadurch gekennzeichnet, dass** die ringförmige Auflagefläche (53) konisch ausgeführt ist, derart, dass die konische Auflagefläche zum aktorseitigen Ende des Ventilkolbens (34) hin geöffnet ist.

7. Steuerventil nach einem der vorhergehenden Ansprüche, **dadurch gekennzeichnet, dass** der Einkerbung (50) bzw. dem Einstich (51) ventilelementseitig am Ventilkolben (34) ein weiterer konischer Abschnitt (55) vorgelagert ist, der eine Einführschräge für die konisch gewickelte Ventilkolbenfeder (54) bildet, so dass die Ventilkolbenfeder (35) in die Einkerbung (50) bzw. in den Einstich (51) einrastet.

## Claims

1. Control valve for controlling liquids, in particular for a fuel injector of an internal combustion engine, having an actuator unit (25) which acts via a coupler module (30) on a valve element (41) which interacts with a valve seat (44) and which, in the closed position, blocks a fluid flow from a valve chamber (42) to a return flow duct, the coupler module (30) being guided in a coupler housing (31) and having a coupler piston (33) and a valve piston (34), an actuator head (26) of the actuator unit (25) acting on the coupler piston (33) and a valve plunger (45) of the valve piston (34) acting on the valve element (41), the valve piston (34) being preloaded against the valve element (41) by means of a valve piston spring (35), and the valve piston spring (35) being supported at the actuator side on the coupler housing (31) and at the valve element side on the valve piston (34), **characterized in that** the valve piston (34) has a notch (50) which forms a support on the valve piston for the valve piston spring (35).

2. Control valve according to Claim 1, **characterized in that** the valve piston spring (35) is designed as a conically wound valve piston spring (54) and **in that** the conically wound valve piston spring (54) is supported with the small winding diameter d1 in the notch (50).

3. Control valve according to Claim 2, **characterized in that** the notch (50) is formed as an encircling recess (51) with a conical section (52) and with an annular support surface (53) for the conically wound valve piston spring (54).

4. Control valve according to Claim 2 or 3, **characterized in that** the small winding diameter d1 of the conically wound valve piston spring (54) is dimensioned such that the conically wound valve piston spring (54) latches with the small winding diameter d1 in the notch (50) or in the recess (51).

5. Control valve according to Claim 3, **characterized in that** the annular support surface (53) is planar and is aligned orthogonally with respect to the central axis of the valve piston (34).

6. Control valve according to Claim 3, **characterized in that** the annular support surface (53) is of conical design, in such a way that the conical support surface opens in the direction of the actuator-side end of the valve piston (34).

7. Control valve according to one of the preceding claims, **characterized in that** a further conical section (55) is positioned on the valve piston (34) in front of the notch (50) or the recess (51) at the valve element side, which further conical section (55) forms an insertion bevel for the conically wound valve piston spring (54) such that the valve piston spring (35) latches into the notch (50) or into the recess (51).

## Revendications

1. Soupape pilote, pour commander des liquides, en particulier pour un injecteur de carburant d'un moteur à combustion interne, comprenant une unité d'actionneur (25), qui agit par le biais d'un module de coupleur (30) sur un élément de soupape (41) qui coopère avec un siège de soupape (44) et qui, dans une position de fermeture, bloque un courant de fluide d'un espace de soupape (42) vers un conduit de retour, le module de coupleur (30) présentant un piston de coupleur (33) guidé dans un boîtier de coupleur (31) et un piston de soupape (34), l'unité d'actionneur (25) agissant avec une tête d'actionneur (26) sur le piston de coupleur (33) et le piston de soupape (34) agissant avec une tige de soupape (45) sur l'élément de soupape (41), le piston de soupape (34) étant précontraint contre l'élément de soupape (41) par un ressort de piston de soupape (35), et le ressort de piston de soupape (35) étant supporté, côté actionneur, sur le boîtier de coupleur (31), et côté élément de soupape, sur le piston de soupape (34), **caractérisée en ce que** le piston de soupape (34) présente une entaille (50) qui constitue un appui côté piston de soupape pour le ressort de piston de soupape (35).

2. Soupape pilote selon la revendication 1, **caractérisée en ce que** le ressort de piston de soupape (35) est réalisé sous forme de ressort de piston de soupape (54) enroulé coniquement, et **en ce que** le ressort de piston de soupape (54) enroulé coniquement repose avec son petit diamètre d'enroulement d1 dans l'entaille (50).

3. Soupape pilote selon la revendication 2, **caractérisée en ce que** l'entaille (50) est réalisée sous forme d'encoche périphérique (51) avec une portion conique (52) et une surface d'appui annulaire (53) pour le ressort de piston de soupape (54) enroulé coniquement.

4. Soupape pilote selon la revendication 2 ou 3, **caractérisée en ce que** le petit diamètre d'enroulement d1 du ressort de piston de soupape (54) enroulé coniquement est dimensionné de telle sorte que le ressort de piston de soupape (54) enroulé coniquement s'encliquète avec le petit diamètre d'enroulement d1 dans l'entaille (50) ou dans l'encoche (51).

5. Soupape pilote selon la revendication 3, **caractérisée en ce que** la surface d'appui annulaire (53) est orientée de manière plane perpendiculairement à l'axe médian du piston de soupape (34).

6. Soupape pilote selon la revendication 3, **caractérisée en ce que** la surface d'appui annulaire (53) est réalisée sous forme conique, de telle sorte que la surface d'appui conique soit ouverte vers l'extrémité côté actionneur du piston de soupape (34).

7. Soupape pilote selon l'une quelconque des revendications précédentes, **caractérisée en ce qu'**une autre portion conique (55) est montée avant l'entaille (50) ou l'encoche (51), du côté de l'élément de soupape sur le piston de soupape (34), laquelle portion forme un biseau d'introduction pour le ressort de piston de soupape (54) enroulé coniquement, de sorte que le ressort de piston de soupape (35) s'encliquète dans l'entaille (50) ou dans l'encoche (51).
